# EUROPÄISCHE PATENTSCHRIFT

(11) **EP 3 495 573 B1**
(45) Veröffentlichungstag und Bekanntmachung des Hinweises auf die Patenterteilung: **12.04.2023**
(21) Anmeldenummer: 18210075.0
(22) Anmeldetag: 04.12.2018
(51) Int. Cl.: E03D 9/02, E03D 9/03

(54) **DUFTCONTAINERSYSTEM FÜR EINE TOILETTENSCHÜSSEL BZW. FÜR EIN URINALBECKEN**
RIM BLOCK SYSTEM FOR A TOILET BOWL OR FOR A URINAL
SYSTÈME DE RÉCIPIENT DE SUBSTANCE ODORANTE POUR UNE CUVETTE DE TOILETTE OU POUR UNE VASQUE D'URINOIR

(30) Priorität: 04.12.2017 DE 202017107374 U
(43) Veröffentlichungstag der Anmeldung: 12.06.2019
(73) Patentinhaber: Midzan, Osman, 47475 Kamp-Lintfort (DE)
(72) Erfinder: Midzan, Osman, 47475 Kamp-Lintfort (DE)
(74) Vertreter: Farago-Schauer, Peter Andreas

(56) Entgegenhaltungen:
- FR-A1- 2 253 129
- GB-A- 464 648
- GB-A- 743 882
- SE-B- 345 797

## Beschreibung

Die vorliegende Erfindung betrifft ein Duftcontainersystem für eine Toilettenschüssel oder auch WC-Duftsteinsystem genannt bzw. für ein Urinalbecken.

Duftcontainer für Toilettenschüsseln sind auch unter Namen wie WC-Duftsteine oder WC-Reinigungssteine bekannt und bestehen meist aus löcherigen Kunststoffbehältern mit einem jeweiligen Duftstein darin. Die Kunststoffbehälter weisen dabei meist einen hakenartigen Hängebügel auf, mit dem sie über einem jeweiligen Toilettenrad gehängt sein können, um in einem Austausch mit Wasser oder Spülwasser einer Toilettenspülung zu sein. Der Kunststoffbehälter und der Duftstein sind dabei so ausgebildet, dass sich das Wasser mit dem Duftstein austauschen und der Duftstein langsam in Lösung gehen kann. Manchmal kommt es zu Verschiebungen des Hängebügels oder Quetschungen, wenn der Toilettensitzdeckel auf die untere Toilettenschüssel mit dem Hängebügel dazwischen drückt und diesen dadurch mechanisch belastet. Auch bei aufgeklapptem Toilettensitzdeckel sieht der über die Toilettenschüssel ragende Hängebügel oft nicht ästhetisch aus und kann auch nicht gut und angenehm von einem Reinigungspersonal gereinigt werden.

Der Duftstein ist bevorzugt auch ein Reinigungsstein und umfasst eine sich im Wasser allmählich auflösende Substanz wie beispielsweise eine Reinigungs- und/oder Duftsubstanz und/oder andere bakterizide oder antimikrobielle Substanzen.

Wenn der Duftstein im Duftcontainer oder Kunststoffbehälter aufgebraucht ist, ist es vorgesehen, den Duftcontainer durch einen neuen Duftcontainer auszutauschen. Dadurch ist der Duftcontainer aus Kostengründen möglichst einfach und billig ausgeführt und hat auch nur einen begrenzt guten Sitz am Toilettenrand.

Analoge Nachteile ergeben sich bei den Duftcontainern für Urinalbecken.

Aus GB 743 882 A ist Duftcontainersystem zur Installation an einem Toilettenschüsselinnenseitenrand bzw. an einem Urinalbeckeninnenseitenrand bekannt, folgendes umfassend: einen Halter, der klemmartig passend zu dem Toilettenschüsselinnenseitenrand bzw. zu dem Urinalbeckeninnenseitenrand ausgebildet ist, der eine Klemmflache mit einer Klemmflächendicke und einem unteren Rand darstellt, wobei der Halter ausgebildet ist, durch eine Rückwand mit einem horizontal verlaufenden unteren und einem oberen angewinkelten Ruckwandende, die vertikal verlauft und passend zur Klemmfläche ausgebildet ist, eine Bodenwand mit einem vorderen und einem hinteren Bodenwandende, die horizontal ausgebildet ist, wobei das hintere Bodenwandende mit dem unteren Ruckwandende integral verbunden ist; einen Bügelclip mit einem hinteren Bügelclipende und einem gegenüberliegenden vorderen Bügelclipende, wobei das hintere Bügelclipende mit dem oberen Rückwandende integral verbunden ist, wobei sich der Bügelclip von dort aus in einem spitzen Winkel zur Rückwand in Richtung des unteren Vorderwandendes hin erstreckt; und einen Duftsteincontainer, der ein Befestigungselement.

Die Aufgabe der Erfindung, um die Nachteile aus dem Stand der Technik zu beseitigen, besteht daher in der Bereitstellung eines Duftcontainers, der möglichst einfach und kostengünstig im Verbrauch und dennoch möglichst wertig aussehen und aufgebaut sein sollte; zudem sollte aus Umweltgründen möglichst wenig Material als Abfall entstehen.

Die vorstehende Aufgabe wird von einer Vorrichtung gemäß den Merkmalen des unabhängigen Anspruchs 1 gelöst. Weitere vorteilhafte Ausführungsformen der Erfindung sind in den abhängigen Ansprüchen angegeben.

Erfindungsgemäß wird ein Duftcontainersystem zur Installation an einem Toilettenschüsselinnenseitenrand bzw. an einem Urinalbeckeninnenseitenrand zur Verfügung gestellt, das im Wesentlichen einen stabilen Halter und einen daran befestigbaren und austauschbaren Duftsteincontainer umfasst.

Dabei ist der Halter klammerartig passend zu einem Toilettenschüsselinnenseitenrand bzw. zu einem Urinalbeckeninnenseitenrand ausgebildet, wobei der Rand eine Klemmfläche mit einer Klemmflächendicke und einem unteren Rand darstellt, wobei der Halter im Wesentlichen U-förmig ausgebildet ist und Folgendes aufweist:
- eine Rückwand mit einem horizontal verlaufenden unteren und einem oberen Rückwandende, wobei die Rückwand vertikal verläuft und parallel zur Klemmfläche ausgebildet ist,
- eine Bodenwand mit einem vorderen und einem hinteren Bodenwandende, die horizontal ausgebildet ist, wobei das hintere Bodenwandende mit dem unteren Rückwandende integral verbunden ist,
- eine Vorderwand mit einem unteren und einem oberen Vorderwandende, die im Wesentlichen vertikal verläuft und parallel zur Rückwand ausgebildet ist, wobei das untere Vorderwandende mit dem vorderen Bodenwandende integral verbunden ist,
- einen Bügelclip mit einem hinteren Bügelclipende und einem gegenüberliegenden vorderen Bügelclipende, wobei das hintere Bügelclipende mit dem oberen Rückwandende integral verbunden ist und sich von dort aus in einem spitzen Winkel in Richtung des unteren Vorderwandendes zu dem vorderen Bügelclipende hin erstreckt,
- wobei die Bodenwand oder die Vorderwand einen Schlitz mit einer elastischen Schlitzöffnung aufweist, die an einem Einlass des Schlitzes kleiner ist, als sie weiter vom Einlass entfernt groß ist, um ein Hineinschieben, ein Einrasten bei einem Überwinden einer Schwelle und ein Wiederherausziehen eines dazu passenden Bügels zu ermöglichen, und wobei
- die Rückwand, die Bodenwand, die Vorderwand und der Bügelclip so ausgebildet sind, dass der Halter auf die Klemmfläche mit der Klemmflächendicke aufsteckbar ist und in aufgesteckten Zustand daran festklemmt,
einen Duftsteincontainer, der ein Befestigungselement mit mindestens einem damit verbundenen Duftstein aufweist, wobei am Befestigungselement der zum Schlitz passende Bügel ausgebildet ist, um den Duftsteincontainer mit dem Halter einrastend verbinden und davon wieder lösen zu können.

Durch die erfindungsgemäße Ausbildung des Duftsteincontainers kann der Halter, der nur einmalig oder selten ausgetauscht wird, wertig und stabil ausgebildet sein, um einen sicheren und stabilen Sitz und Halt in der Toilettenschüssel zu gewährleisten. Indem der Halter entsprechend bevorzugt dick und stabil ausgeführt wird, kann der Halter von unten an den Toilettenschüsselinnenseitenrand bzw. Urinalbeckeninnenseitenrand gesteckt werden und muss nicht mehr über einen oberen Toilettenrand der Toilettenschüssel bzw. einen oberen Rand des Urinalbeckens gehängt werden. Dadurch ist die Vorrichtung sauberer in der Toilettenschüssel bzw. im Urinalbecken angeordnet und die Toilettenschüssel bzw. das Urinalbecken kann dadurch auch leichter gereinigt werden. Dadurch wird auch weniger Verbrauchs- und Abfallmaterial verursacht, da nur der Duftsteincontainer ausgetauscht zu werden braucht, wenn dieser aufgebraucht ist. Dadurch gibt es auch keine Notwendigkeit mehr für den Hängebügel, der im Stand der Technik über den Toilettenschüsselrand ragt.

Bevorzugte Ausführungsformen gemäß der vorliegenden Erfindung sind in nachfolgenden Zeichnungen und in einer detaillierten Beschreibung dargestellt, sie sollen aber die vorliegende Erfindung nicht ausschließlich darauf begrenzen.
Es zeigen
- Fig. 1: eine perspektivische Ansicht einer Ausbildungsform eines Duftcontainersystems, das einen klammerartigen Halter und einen Duftsteincontainer umfasst, der mit dem Halter verbunden werden kann;
- Fig. 2: eine perspektivische Ansicht einer Toilettenschüssel mit einem Toilettenschüsselinnenseitenrand, an dem der Halter aufgesteckt und befestigt ist, wobei der Duftsteincontainer mit dem Halter verbunden ist;
- Fig. 3: eine perspektivische Ansicht des Toilettenschüsselinnenseitenrands mit dem darauf aufgesteckten Halter und dem Duftsteincontainer, der nicht auf den Halter aufgesteckt dargestellt ist;
- Fig. 4: eine perspektivische Ansicht des Toilettenschüsselinnenseitenrands mit dem darauf aufgesteckten Halter aus Fig. 3, wobei der Duftsteincontainer auf den Halter aufgesteckt dargestellt ist;
- Fig. 5: eine geschnittene Seitenansicht des Toilettenschüsselinnenseitenrands, der rechts eine Klemmfläche für den Halter darstellt, wobei der Halter darunter skizziert ist, in dem nicht aufgestecktem Zustand;
- Fig. 6: eine geschnittene Seitenansicht des Toilettenschüsselinnenseitenrands, wobei der Halter auf den Toilettenschüsselinnenseitenrand aufgesteckt und damit verbunden ist, und wobei der Duftsteincontainer auf den Halter aufgesteckt ist.

### Detaillierte Beschreibung von Ausführungsbeispielen

In Fig. 1 ist eine bevorzugte Ausführungsform eines erfindungsgemäßen Duftcontainersystems für eine Toilettenschüssel dargestellt, wobei das Duftcontainersystem einen Halter 1 und einen Duftsteincontainer 2 mit einem darin enthaltenen Duftstein umfasst, wobei der Duftsteincontainer 2 zunächst nicht mit dem Halter 1 verbunden dargestellt ist. Fig. 2 zeigt die Ausführungsform des Duftsteincontainersystems aus Fig. 1, wie es in einer Toilettenschüssel und genauer an einem Toilettenschüsselinnenseitenrand 3 befestigt ist.

Das erfindungsgemäße Duftcontainersystem, das zu einer Installation an dem Toilettenschüsselinnenseitenrand 3 ausgebildet ist, umfasst also den Halter 1 und der Duftsteincontainer 2.

Der Halter 1 ist dabei klammerartig passend zu dem Toilettenschüsselinnenseitenrand 3 ausgebildet, der eine Klemmfläche 15 mit einer Klemmflächendicke und einem unteren Rand darstellt, wie beispielsweise in Fig. 5 als Schnittbild dargestellt ist. Im Falle eines Urinalbeckens ist die Klemmfläche ähnlich ausgebildet. Der Halter 1 ist dabei im Wesentlichen U-förmig und passend zur Klemmflächendicke der Klemmfläche 15 ausgebildet. Zur Klarheit ist die Klemmfläche 15 ist hierin als Synonym mit dem Toilettenschüsselinnenseitenrand zu sehen. Dabei weist der Halter 1 eine Rückwand 10 mit einem horizontal verlaufenden unteren und einem oberen Rückwandende auf, wobei die Rückwand 10 vertikal verläuft und parallel zur Klemmfläche 15 ausgebildet ist. Der Halter weist zudem eine Bodenwand 12 mit einem vorderen und einem hinteren Bodenwandende auf, wobei die Bodenwand 12 horizontal verläuft und das hintere Bodenwandende mit dem unteren Rückwandende integral verbunden ist. Der Halter 1 weist zudem eine Vorderwand 13 mit einem unteren und einem oberen Vorderwandende auf, wobei der Vorderwand 13 im Wesentlichen vertikal verläuft und parallel zur Rückwand 10 ausgebildet ist und das untere Vorderwandende mit dem vorderen Bodenwandende integral verbunden ist. Die Rückwand 10, die Bodenwand 12 und die Vorderwand 13, die integral miteinander verbunden sind, bilden eine U-Form als Querschnitt. Ein Abstand zwischen der Vorderwand 13 und der dazu parallelen Rückwand 10 ist etwas größer ausgebildet, als die Klemmflächendicke, um über die Klemmfläche hinweggeschoben werden zu können. Der Halter 1 weist zudem einen Bügelclip 11 mit einem hinteren Bügelclipende und einem gegenüberliegenden vorderen Bügelclipende auf, wobei das hintere Bügelclipende mit dem oberen Rückwandende integral verbunden ist und sich der Bügelclip 11 von dort aus in einem spitzen Winkel zur Rückwand 10 in Richtung des unteren Vorderwandendes hin erstreckt. Dabei weist die Bodenwand 12 und/oder die Vorderwand 13 einen Schlitz 14 mit einer elastischen Schlitzöffnung auf, wobei die Schlitzöffnung an einem Einlass des Schlitzes 14 kleiner ist, als sie weiter vom Einlass entfernt groß ist. Indem am Einlass nach vorne hin der Schlitz weiter ist als weiter hinten zur Rückwand 10 hin, und die Bodenwand 12 und/oder die Vorderwand 13, die den Schlitz aufweist, elastisch ist, ist einerseits die Schlitzöffnung variabel, andererseits hat sie eine Verdickung oder Schwelle, die bei einem Hineinschieben eines dazu passenden Bügels 21 überwunden werden kann und vor einem Herausfallen sichert. Dabei ist der Schlitz und der Bügel 21 so ausgebildet, dass der Bügel 21 in den Schlitz 14 hineingesteckt, die Schwelle überwinden und wider herausgezogen werden kann. Der Schlitz 14 erstreckt sich dabei bevorzugt über eine gesamte Breite der jeweiligen Bodenwand 12 und/oder Vorderwand. Dabei erstreckt sich der Schlitz bevorzugt in der Bodenwand 12 horizontal, ausgehend von einem vorne offenen Ende am vorderen Bodenwandende, das eine Kante aufweist, in Richtung zum hinteren Bodenwandende hin, so dass von vorne nach hinten der Bügel 21 darin einschiebbar ist. Bevorzugt erstreckt sich der Schlitz 14 entlang der Vorderwand 13, von dem oberen Vorderwandende ausgehend in vertikaler Richtung zum unteren Vorderwandende hin, so dass von oben nach unten der Bügel 21 darin einschiebbar ist. Die Rückwand 10, die Bodenwand 12, die Vorderwand 13 und der Bügelclip 11 sind so ausgebildet sind, dass der Halter 1 auf die Klemmfläche 15 mit der Klemmflächendicke aufsteckbar ist und in aufgesteckten Zustand daran festklemmt. Der Bügelclip 11 hat dabei bevorzugt eine solche Elastizität und Federkraft zur Klemmfläche 15 hin, dass der Halter so fest und sicher an der Klemmfläche 15 bzw. am Toilettenschüsselinnenseitenrand 3 festklemmt, dass er weder bei einem Spülen der Toilette noch bei einem Austausch eines Duftsteincontainers 2 abfällt, sondern sicher an der Klemmfläche 15 hält.

Bevorzugt weist der Bügelclip 11 am vorderen Bügelclipende einen abgewinkelten Bügelclipabschnitt 11a auf, der nach unten und zum hinteren Bodenwandende hin abgewinkelt ist, wie beispielartig in Fig. 1 und Fig. 5 und 6 abgebildet. Bevorzugt weist der abgewinkelte Bügelclipabschnitt 11a am vorderen Bügelclipende eine Rundung oder wenigstens abschnittsweise eine zur Klemmfläche 15 im Wesentlichen parallele Fläche auf, um flächig an der Klemmfläche 15 anzuliegen. Dadurch wird ein besseres und leichteres Aufstecken und Abziehen des Halters 1 vom Toilettenschüsselinnenseitenrand 3 ermöglicht, als es der Fall wäre ohne den abgewinkelten Bügelclipabschnitt 11a.

Bevorzugt weist die Vorderwand 13 am oberen Vorderwandende einen abgewinkelten Vorderwandabschnitt 13a auf, der schräg nach oben und hinten in Richtung zur Rückwand 10 hin abgewinkelt ist. Dadurch kann beispielsweise einer nach vorne oder innen abstehenden Rundung der Klemmfläche oder des Toilettenschüsselinnenseitenrands 3 Rechnung getragen werden, über die der abgewinkelte Vorderwandabschnitt 13a hinweg gleiten kann und diesen hinterschließen kann. Zudem kann dadurch die Vorderwand 13 auch besser elastisch ausgebildet werden, ohne dass dadurch das obere Vorderwandende von der Klemmfläche 15 wegstehen würde und die Klemmung dadurch beeinträchtigt würde. Durch den nach oben und hinten in Richtung zur Rückwand 10 hin abgewinkelten Vorderwandabschnitt 13a ist sichergestellt, dass das obere Vorderwandende an der Klemmfläche 15 anliegt, auch wenn sich die Vorderwand 13 leicht biegen kann.

Der Duftsteincontainer 2 weist zur Befestigung mit dem Halter 1 ein Befestigungselement 20 mit einem zum Schlitz 14 passenden Bügel 21 auf, wobei der Bügel 21 in den Schlitz 14 des Halters passt, wie oben beschrieben. Der Duftsteincontainer 2 umfasst dabei mindestens einen damit verbundenen Duftstein, der auch als Reinigungsstein bezeichnet werden kann. Der Bügel 21 ist am Befestigungselement 20, das bevorzugt plattenförmig mit einer oberen Kante ausgebildet ist, beispielsweise durch eine schlitzförmige Aussparung 22 kurz vor der oberen Kante gebildet, wodurch der Bügel 21 an einem oben Ende gebildet wird - siehe Fig. 1. Alternativ kann der Bügel 21 auch als Drahtbügel ausgebildet sein, der mit dem Befestigungselement 20 integral verbunden ist.

Der Bügel 21 und der Schlitz 14 sind so geometrisch und der Schlitz 14 so elastisch ausgebildet, dass der Bügel in den Schlitz manuell hineingesteckt werden kann, wobei der Bügel 21 in einem vorderen Abschnitt in einem Einlassbereich durch eine Verengung des Schlitzes 14 aufgehalten wird, wobei die Verengung durch eine manuelle Druckkraft überwunden werden kann, so dass der Bügle 21 nach Passieren der Verengung in einen hinteren Abschnitt gleitet. Aus dem hinteren Abschnitt des Schlitzes 14 kann der Bügel 21 durch ein manuelles Ziehen herausgezogen werden. Bevorzugt ist die Verengung im Schlitz 14 durch querverlaufende Rippen 14a gebildet, die die Schwelle beim Hineinschieben des Bügels 21 in den Schlitz 14 bilden. Dadurch kann der Duftsteincontainer 2 mit dem Halter 1 einrastend verbunden und davon wieder gelöst werden.

Bevorzugt ist der Schlitz 14 in der Bodenwand 12 ausgebildet und erstreckt sich vom vorderen Bodenwandende, wo der Schlitz 14 nach außen offen ist, horizontal in Richtung zum hinteren Bodenwandende hin, so dass der Bügel 21 im Wesentlichen in horizontaler Richtung in den Schlitz 14 einführbar ist.

Bevorzugt ist der Schlitz 14 in der Vorderwand 13 ausgebildet und erstreckt sich vom oberen Vorderwandende, wo der Schlitz 14 nach außen offen ist, vertikal in Richtung zum unteren Vorderwandende hin, so dass der Bügel 21 im Wesentlichen in vertikaler Richtung in den Schlitz 14 einführbar ist.

Bevorzugt sind der Halter 1 mit dem Schlitz 14 und der Duftsteincontainer 2 mit dem Bügel 21 ausgebildet, um am Toiletteninnenseitenrand so verbindbar zu sein, dass der Duftstein des Duftsteincontainers 2 bei einer Wasserspülung mit Wasser benetzt oder davon umflossen wird.

Bevorzugt ist der Duftsteincontainer 2 so ausgebildet, dass mit dem Befestigungselement 20 mindestens ein Duftsteincontainerelement 23 verbunden ist, das jeweils einen Duftstein oder ein Duftsteinmittel enthält. Das jeweilige Duftsteincontainerelement 23 ist bevorzugt als ein Kunststoffbehälter oder Kunststoffgehäuse ausgebildet und weist mindestens eine Öffnung 24 auf, durch die Wasser, Luft und Gase sich mit der Umgebung und dem Wasser austauschen können.

Bevorzugt sind mit dem Befestigungselement 20, wie in Fig. 1-4 dargestellt, drei Duftsteincontainerelemente 23 verbunden, die jeweils an dem einen Bügel 21 hängen und integral mit dem Bügel 21 verbunden sind. Alternativ können auch nur ein oder zwei oder auch mehrere Duftsteincontainerelemente 23 mit dem Befestigungselement 20 und dem Bügel 21 verbunden sein. Bevorzugt weist jedes Duftsteincontainerelement 23 das Befestigungselement 20 und den Bügel 21 auf, wobei eine Vielzahl solcher Duftsteincontainerelemente 23 miteinander verbunden sind aber jeweils eine Sollbruchstelle zwischen einander aufweisen. Dadurch ist es dem Anwender ermöglicht, auszuwählen, wie viele Duftsteincontainerelemente 23 er an den Halter 1 hängen möchte.

Bevorzugt ist der Duftsteincontainer 2 so ausgebildet, dass das Befestigungselement 20 teilweise in mindestens einem Duftstein eingeschlossen oder von einem Duftstein umpresst oder umgossen ist. Dabei ist das Duftsteincontainerelement als der Duftstein selbst mit dem eingegossenen Befestigungselement 20 anzusehen, wobei ein Teil des Bes 20 aus dem Duftstein herausragt und der Bügel 21 am Befestigungselement 20 ausgebildet ist, wie oben beschrieben. Dabei gilt, wie oben zum Duftsteincontainerelement 23 ausgeführt, dass zwischen einer Vielzahl von Duftsteinen jeweils eine Sollbruchstelle beispielsweise am Befestigungselement 20, das die Duftsteincontainerelemente 23 verbindet, ausgebildet sein kann, um an der jeweiligen Sollbruchstelle ein jeweiliges Duftsteincontainerelement 23 vom Rest abrechen zu können.

Bevorzugt weist das Befestigungselement 20 einen Haltegriff 25 auf, der so angeordnet ist, dass er, wenn der Duftsteincontainer 2 mit dem Halter 1 und der Halter 1 mit dem Toilettenschüsselinnenseitenrand 3 verbundenen sind, nach innen zur Toilettenschüssel hin absteht, wie beispielsweise in Fig. 1 dargestellt. Durch den Haltegriff 25 ist der Duftsteincontainer 2 manuell leicht greifbar, um mit dem Haltegriff 25 den Duftsteincontainer 2 auf den Halter 1 stecken und davon wieder wegziehen und lösen zu können.

Bevorzugt enthält der Duftstein oder das Duftsteinmittel mindestens eines von Folgendem: ein antibakterielles Mittel, ein fungizides Mittel, ein antivirales Mittel, ein antiseptisches Mittel, ein keimabtötendes Mittel, einen Duftstoff, ein Parfüm, einen chemischen oder biologischen Duftstoff, ein Reinigungs- und/oder ein Desinfektionsmittel, oder eine Mischung daraus.

Bevorzugt ist am Befestigungselement 20 eine Vielzahl von Duftsteincontainerelementen 23 oder Duftsteinen angeordnet, wobei die Duftsteincontainerelemente 23 oder Duftsteine miteinander verbunden sind und jeweils den Bügel 21 aufweisen und durch die jeweilige Sollbruchstelle voneinander manuell trennbar sind. Auf diese Weise können ein Duftsteincontainerelement 23, zwei Duftsteincontainerelemente 23 oder eine Vielzahl von Duftsteincontainerelementen 23 oder Duftsteinen mit dem Halter 1 verbunden werden.

Zur Klarheit werden unter den Merkmalen "oben", "unten", "oberer", "unterer", "vorne", "hinten", "vorderer", "hinterer" und ähnlicher Begriffe relative Ortsangaben verstanden, wie beispielsweise in vertikaler oder horizontaler Richtung, so wie in den Figuren dargestellt. Eine Vorderseite weist zur Toilettenschüsselmitte hin, wobei eine Rückseite oder Rückwand von der Toilettenschüsselmitte weg gerichtet ist.

Obwohl die Erfindung im Zusammenhang mit einer Toilettenschüssel beschrieben wurde, ist sie auch für Urinalbecken einsetzbar, wobei im letzteren Fall das erfindungsgemäße Duftcontainersystem in ähnlicher Weise an einen Urinalbeckeninnenseitenrand installiert wird.

Weitere mögliche Ausbildungsformen sind in den folgenden Ansprüchen beschrieben.

Die In den Ansprüchen genannten Bezugszeichen dienen nur der besseren Verständlichkeit und beschränken die Ansprüche in keiner Weise auf die in den Figuren dargestellten Formen.

### Bezugszeichenliste

- 1: Halter
- 10: Rückwand
- 11: Bügelclip
- 11a: abgewinkelter Bügelclipabschnitt
- 12: Bodenwand
- 13: Vorderwand
- 13a: abgewinkelter Vorderwandabschnitt
- 14: Schlitz
- 14a: Rippen
- 15: Klemmfläche
- 2: Duftsteincontainer
- 20: Befestigungselement
- 21: Bügel
- 22: Aussparung
- 23: Duftsteincontainer-Element
- 24: Öffnung
- 25: Haltegriff
- 3: Toilettenschüsselinnenseitenrand

## Patentansprüche

1. Duftcontainersystem zur Installation an einem Toilettenschüsselinnenseitenrand (3) bzw. an einem Urinalbeckeninnenseitenrand, umfassend:
a) einen Halter (1), der klammerartig passend zu dem Toilettenschüsselinnenseitenrand (3) bzw. zu dem Urinalbeckeninnenseitenrand ausgebildet ist, wobei der Rand eine Klemmfläche (15) mit einer Klemmflächendicke und einem unteren Rand darstellt, wobei der Halter (1) im Wesentlichen U-förmig ausgebildet ist durch
- eine Rückwand (10) mit einem horizontal verlaufenden unteren und einem oberen Rückwandende, die vertikal verläuft und im eingebauten Zustand des Duftcontainersystems parallel zur Klemmfläche (15) ausgebildet ist,
- eine Bodenwand (12) mit einem vorderen und einem hinteren Bodenwandende, die horizontal ausgebildet ist, wobei das hintere Bodenwandende mit dem unteren Rückwandende integral verbunden ist,
- eine Vorderwand (13) mit einem unteren und einem oberen Vorderwandende, die im Wesentlichen vertikal verläuft und parallel zur Rückwand (10) ausgebildet ist, wobei das untere Vorderwandende mit dem vorderen Bodenwandende integral verbunden ist,
- einen Bügelclip (11) mit einem hinteren Bügelclipende und einem gegenüberliegenden vorderen Bügelclipende, wobei das hintere Bügelclipende mit dem oberen Rückwandende integral verbunden ist, wobei sich der Bügelclip (11) von dort aus in einem spitzen Winkel zur Rückwand (10) in Richtung des unteren Vorderwandendes hin erstreckt,
- wobei die Bodenwand (12) oder die Vorderwand (13) einen Schlitz (14) mit einer elastischen Schlitzöffnung aufweist, die an einem Einlass des Schlitzes (14) kleiner ist, als sie weiter vom Einlass entfernt groß ist, um ein Hineinschieben, ein Einrasten bei einem Überwinden einer Schwelle der Schlitzöffnung und ein Wiederherausziehen eines dazu passenden Bügels (21) zu ermöglichen, wobei
- die Rückwand (10), die Bodenwand (12), die Vorderwand (13) und der Bügelclip (11) so ausgebildet sind, dass der Halter (1) auf die Klemmfläche (15) mit der Klemmflächendicke aufsteckbar ist und in aufgesteckten Zustand daran festklemmt;
b) einen Duftsteincontainer (2), der ein Befestigungselement (20) mit mindestens einem damit verbundenen Duftstein aufweist, wobei am Befestigungselement (20) der zum Schlitz (14) passende Bügel (21) ausgebildet ist, um den Duftsteincontainer (2) mit dem Halter (1) einrastend verbinden und davon wieder lösen zu können.

2. Duftcontainersystem gemäß Anspruch 1, wobei der Schlitz (14) in der Bodenwand (12) ausgebildet ist und sich vom vorderen Bodenwandende, wo der Schlitz (14) nach außen offen ist, horizontal in Richtung zum hinteren Bodenwandende hin erstreckt, so dass der Bügel (21) im Wesentlichen in horizontaler Richtung in den Schlitz (14) einführbar ist.

3. Duftcontainersystem gemäß Anspruch 1, wobei der Schlitz (14) in der Vorderwand (13) ausgebildet ist und sich vom oberen Vorderwandende, wo der Schlitz (14) nach außen offen ist, vertikal in Richtung zum unteren Vorderwandende hin erstreckt, so dass der Bügel (21) im Wesentlichen in vertikaler Richtung in den Schlitz (14) einführbar ist.

4. Duftcontainersystem gemäß einem oder mehreren der vorstehenden Ansprüche, wobei der Halter (1) mit dem Schlitz (14) und der Duftsteincontainer (2) mit dem Bügel (21) ausgebildet sind, um am Toiletteninnenseitenrand so verbindbar zu sein, dass der Duftstein des Duftsteincontainers (2) bei einer Wasserspülung mit Wasser benetzt oder davon umflossen wird.

5. Duftcontainersystem gemäß einem oder mehreren der vorstehenden Ansprüche, wobei der Bügelclip (11) am vorderen Bügelclipende einen abgewinkelten Bügelclipabschnitt (11a) aufweist, der nach unten und zum hinteren Bodenwandende hin abgewinkelt ist, um ein besseres Aufstecken und Abziehen des Halters (1) vom Toilettenschüsselinnenseitenrand (3) bzw. vom Urinalbeckeninnenseitenrand zu ermöglichen, als es ohne den abgewinkelten Bügelclipabschnitt (11a) möglich wäre.

6. Duftcontainersystem gemäß einem oder mehreren der vorstehenden Ansprüche, wobei die Vorderwand (13) am oberen Vorderwandende einen abgewinkelten Vorderwandabschnitt (13a) aufweist, der schräg nach oben und hinten in Richtung zur Rückwand (10) hin abgewinkelt ist.

7. Duftcontainersystem gemäß einem oder mehreren der vorstehenden Ansprüche, wobei der Duftsteincontainer (2) so ausgebildet ist, dass mit dem Befestigungselement (20) mindestens ein Duftsteincontainerelement (23) verbunden ist, das jeweils einen Duftstein oder ein Duftsteinmittel enthält, wobei das jeweilige Duftsteincontainerelement (23) mindestens eine Öffnung aufweist, durch die Wasser, Luft und Gase sich mit der Umgebung und dem Wasser austauschen können.

8. Duftcontainersystem gemäß einem oder mehreren der vorstehenden Ansprüche, wobei der Duftsteincontainer (2) so ausgebildet ist, dass das Befestigungselement (20) teilweise in mindestens einem Duftstein eingeschlossen oder von einem Duftstein umpresst oder umgossen ist.

9. Duftcontainersystem gemäß einem oder mehreren der vorstehenden Ansprüche, wobei das Befestigungselement (20) einen Haltegriff (25) aufweist, der so angeordnet ist, dass er, wenn der Duftsteincontainer (2) mit dem Halter (1) und der Halter (1) mit dem Toilettenschüsselinnenseitenrand (3) bzw. mit dem Urinalbeckeninnenseitenrand verbundenen sind, nach innen zur Toilettenschüssel hin absteht, um manuell leicht greifbar zu sein, um mit dem Haltegriff (25) den Duftsteincontainer (2) auf den Halter (1) stecken und wieder davon wegziehen zu können.

10. Duftcontainersystem gemäß einem oder mehreren der vorstehenden Ansprüche, wobei der Duftstein oder das Duftsteinmittel mindestens eines von Folgendem enthält: ein antibakterielles Mittel, ein fungizides Mittel, ein antivirales Mittel, ein antiseptisches Mittel, ein keimabtötendes Mittel, einen Duftstoff, ein Parfüm, einen chemischen oder biologischen Duftstoff, ein Reinigungs- und/oder ein Desinfektionsmittel.

11. Duftcontainersystem gemäß einem oder mehreren der vorstehenden Ansprüche, wobei am Befestigungselement (20) eine Vielzahl von Duftsteincontainerelementen (23) oder Duftsteinen angeordnet ist und die Duftsteincontainerelemente (23) oder Duftsteine miteinander verbunden sind und jeweils den Bügel (21) aufweisen und durch eine Sollbruchstelle voneinander manuell trennbar sind, so dass ein, zwei oder mehrere der Duftsteincontainerelemente (23) oder Duftsteine mit dem Halter (1) verbunden werden können.

12. Duftcontainersystem gemäß einem oder mehreren der vorstehenden Ansprüche, wobei der Schlitz (14) an einem vorderen Bodenwandabschnitt am vorderen Bodenwandende querverlaufende Rippen (14a) aufweist, die eine Verengung und die Schwelle beim Hineinschieben in den Schlitz (14) bilden.

13. Duftcontainersystem gemäß einem oder mehreren der vorstehenden Ansprüche, wobei das obere Vorderwandende und/oder das vordere Bügelclipende freiliegend sind.

14. Duftcontainersystem gemäß Anspruch 13, wobei die Rückwand (10), die Bodenwand (12), die Vorderwand (13) und der Bügelclip (11) so ausgebildet sind, dass der Halter (1) auf die Klemmfläche (15) mit der Klemmflächendicke zwischen dem oberen freiliegenden Vorderwandende und dem vorderen freiliegenden Bügelclipende aufsteckbar ist.

15. Duftcontainersystem gemäß einem oder mehreren der vorstehenden Ansprüche 1 bis 13, wobei die Rückwand (10), die Bodenwand (12), die Vorderwand (13) und der Bügelclip (11) so ausgebildet sind, dass der Halter (1) auf die Klemmfläche (15) mit der Klemmflächendicke aufsteckbar ist und in aufgesteckten Zustand daran derart festklemmt, dass die Klemmfläche (15) im aufgesteckten Zustand des Halters (1) zwischen dem Bügelclip (11) und der Vorderwand (13) liegt.

## Claims

1. Rim block system for installation on a toilet bowl lateral inner edge (3) or on a urinal bowl lateral inner edge, comprising:
a) a holder (1) formed to fit, in the form of a clip, to the toilet bowl lateral inner edge (3) or the urinal bowl lateral inner edge, respectively, wherein the edge forms a clamping surface (15) with a clamping surface thickness and a lower rim, the holder (1) being substantially U-shaped by
- a rear wall (10) with a horizontally extending lower and an upper rear wall end which extends vertically and is formed, in the mounted state of the rim block system, parallel to the clamping surface (15),
- a bottom wall (12) with a front and a rear bottom wall end which is formed horizontally, the rear bottom wall end being integrally connected to the lower rear wall end,
- a front wall (13), having a lower and an upper front wall end, which extends substantially vertically and is formed parallel to the rear wall (10), the lower front wall end being integrally connected to the front bottom wall end,
- a bow clip (11), having a rear bow clip end and an opposite front bow clip end, the rear bow clip end being integrally connected to the upper rear wall end, the bow clip (11) extending from there at an acute angle to the rear wall (10) in the direction of the lower front wall end,
- the bottom wall (12) or the front wall (13) having a slot (14) with an elastic slot opening, which is smaller at an inlet of the slot (14) than further away from the inlet so as to allow sliding in, locking into place when overcoming a threshold of the slot opening and pulling out a matching hoop (21), with
- the rear wall (10), the bottom wall (12), the front wall (13) and the bow clip (11) being embodied such that the holder (1) can be plugged onto the clamping surface (15) with the clamping surface thickness and clamps the same in the plugged-on state;
b) a rim block container (2) having a fastening element (20) with at least one scented block connected to it, the hoop (21) matching the slot (14) being formed on the fastening element (20) so as to be able to engagingly connect the rim block container (2) to the holder (1) and release it from the same.

2. Rim block system according to Claim 1, the slot (14) being formed in the bottom wall (12) and extending from the front bottom wall end, where the slot (14) opens toward the outside, horizontally in the direction toward the rear bottom wall end so that the hoop (21) can be inserted in the slot (14) substantially in the horizontal direction.

3. Rim block system according to Claim 1, the slot (14) being formed in the front wall (13) and extending from the upper front wall end, where the slot (14) opens toward the outside, vertically in the direction toward the lower front wall end, so that the hoop (21) can be inserted in the slot (14) substantially in the vertical direction.

4. Rim block system according to one or more of the above Claims, the holder (1) with the slot (14) and the scented block container (2) with the hoop (21) being formed to be connectable at the toilet bowl lateral inner edge such that the scented block of the scented block container (2) is dampened or surrounded by water during toilet flushing.

5. Rim block system according to one or more of the above Claims, the bow clip (11) having, at the front bow clip end, an angled bow clip portion (11a) which is bent downward and towards the rear bottom wall end so as to allow better attachment and removal of the holder (1) to/from the toilet bowl lateral inner edge (3) or to/from the urinal bowl lateral inner edge than would be possible without the angled bow clip portion (11a).

6. Rim block system according to one or more of the above Claims, the front wall (13) having an angled front wall portion (13a) at the upper front wall end which is bent at an incline upwards and towards the rear in the direction of the rear wall (10) .

7. Rim block system according to one or more of the above Claims, the scented block container (2) being formed such that at least one scented block container element (23) is connected to the fastening element (20), each containing a scented block or a scented block means, the respective scented block container element (23) having at least one opening through which water, air and gases can be exchanged with the environment and the water.

8. Rim block system according to one or more of the above Claims, the scented block container (2) being embodied such that the fastening element (20) is at least partially enclosed in at least one scented block or molded or cast-in a scented block.

9. Rim block system according to one or more of the above Claims, the fastening element (20) having a handle (25) which is arranged such as to protrude - when the scented block container (2) is connected to the holder (1) and the holder (1) to the toilet bowl lateral inner edge (3) or to the urinal bowl lateral inner edge, respectively, - to the inside towards the toilet bowl so as to be easily gripped manually in order to be able to attach the scented block container (2) to the holder (1) and remove it from the same by means of the handle (25).

10. Rim block system according to one or more of the above Claims, the scented block or scented block means containing at least one of: an antibacterial means, a fungicide, an antiviral means, an antiseptic means, a germicidal means, a fragrance, a perfume, a chemical or biological fragrance, a cleaning and/or disinfecting agent.

11. Rim block system according to one or more of the above Claims, wherein a plurality of scented block container elements (23) or scented blocks is arranged on the fastening element (20) and the scented block container elements (23) or scented blocks are interconnected, each having the hoop (21) and being manually separable from each other at a predetermined breaking point, so that one, two or more of the scented block container elements (23) or scented blocks can be connected to the holder (1).

12. Rim block system according to one or more of the above Claims, the slot (14) at a front bottom wall portion at the front bottom wall end having transverse ribs (14a) forming a constriction and the threshold during insertion into the slot (14) .

13. Rim block system according to one or more of the above Claims, the upper front wall end and/or the front bow clip end being exposed.

14. Rim block system according to Claim 13, wherein the rear wall (10), the bottom wall (12), the front wall (13) and the bow clip (11) are embodied such that the holder (1) can be plugged onto the clamping surface (15) with the clamping surface thickness between the upper exposed front wall end and the exposed front bow clip end.

15. Rim block system according to one or more of the above Claims 1 through 13, wherein the rear wall (10), the bottom wall (12), the front wall (13) and the bow clip (11) are embodied such that the holder (1) can be plugged onto the clamping surface (15) with the clamping surface thickness and, in the plugged-on state, clamps it such that the clamping surface (15), in the plugged-on state of the holder (1), lies between the bow clip (11) and the front wall (13).

## Revendications

1. Système de conteneur odorant, destiné à être installé sur un bord (3) de face intérieure d'une cuvette de toilette ou sur un bord de face intérieure d'un urinoir, comprenant :
a) un support (1), qui est conçu en s'adaptant à la manière d'une pince sur le bord (3) de face intérieure d'une cuvette de toilette ou sur le bord de face intérieure d'un urinoir, le bord représentant une surface de serrage (15), assortie d'une épaisseur de surface de serrage et d'un bord inférieur, le support (1) étant conçu majoritairement en forme de U par
- une paroi postérieure (10), pourvu d'une extrémité de paroi postérieure inférieure s'écoulant à l'horizontale et d'une extrémité de paroi postérieure supérieure, qui s'écoule à la verticale et qui lorsque le système de conteneur odorant est monté, est conçue à la parallèle de la surface de serrage (15),
- une paroi de fond inférieur (12), pourvue d'une extrémité antérieure et postérieure de paroi de fond inférieur, qui est conçue à l'horizontale, l'extrémité postérieure de paroi de fond inférieur étant intégralement reliée avec l'extrémité inférieure de paroi postérieure,
- une paroi antérieure (13), pourvue d'une extrémité inférieure et supérieure de paroi antérieure, qui s'écoule sensiblement à la verticale et qui est conçue à la parallèle de la paroi postérieure (10), l'extrémité inférieure de paroi antérieure étant intégralement reliée avec l'extrémité antérieure de paroi de fond inférieur,
- un clip en étrier (11), pourvu d'une extrémité postérieure de clip en étrier et d'une extrémité antérieure de clip en étrier qui lui est opposée, l'extrémité postérieure de clip en étrier étant intégralement reliée avec l'extrémité supérieure de paroi postérieure, le clip en étrier (11) s'étendant à partir de là, sous un angle aigu vers la paroi postérieure (10) dans la direction de l'extrémité inférieure de paroi antérieure,
- la paroi de fond inférieur (12) ou la paroi antérieure (13) comportant une fente (14) pourvue d'un orifice de fente élastique, qui sur une entrée de la fente (14) est plus petit qu'il ne l'est lorsqu'il est plus éloigné de l'entrée, destinée à permettre une insertion, en enclenchement en surmontant un seuil de l'orifice de fente et un retrait ultérieur d'un étrier (21) adapté à celle-ci,
- la paroi postérieure (10), la paroi de fond inférieur (12), la paroi antérieure (13) et le clip en étrier (11) étant conçus de telle sorte que le support (1) soit enfichable sur la surface de serrage (15) par l'épaisseur de surface de serrage et y soit enserré lorsqu'il est enfiché;
b) un conteneur de bloc odorant (2), qui comporte un élément de fixation (20) pourvu d'au moins un bloc odorant relié avec celui-ci, sur l'élément de fixation (20) étant conçu l'étrier (21) adapté à la fente (14), pour relier par enclenchement le conteneur de bloc odorant (2) avec le support (1) et en permettre la désolidarisation ultérieure.

2. Système de conteneur odorant selon la revendication 1, la fente (14) étant conçue dans la paroi de fond inférieur (12) et s'étendant à partir de l'extrémité antérieure de paroi de fond inférieur, où la fente (14) est ouverte sur l'extérieur, à l'horizontale en direction de l'extrémité postérieure de paroi de fond inférieur, de telle sorte que l'étrier (21) puisse être introduit sensiblement dans la direction horizontale dans la fente (14).

3. Système de conteneur odorant selon la revendication 1, la fente (14) étant conçue dans la paroi antérieure (13) et s'étendant de l'extrémité supérieure de la paroi antérieure, où la fente (14) est ouverte sur l'extérieur à la verticale, en direction de l'extrémité inférieure de paroi antérieure, de telle sorte que l'étrier (21) puisse être introduit sensiblement dans la direction verticale dans la fente (14).

4. Système de conteneur odorant selon l'une quelconque ou plusieurs des revendications précédentes, le support (1) pourvu de la fente (14) et du conteneur de bloc odorant (2) étant conçus avec l'étrier (21), pour pouvoir être reliés sur le bord de face intérieure de toilette de sorte que, lorsque l'on tire la chasse-d'eau, le bloc odorant du conteneur de bloc odorant (2) soit mouillé par de l'eau ou entouré par celle-ci.

5. Système de conteneur odorant selon l'une quelconque ou plusieurs des revendications précédentes, le clip en étrier (11) comportant sur l'extrémité antérieure de clip en étrier un segment de clip en étrier (11a) coudé, qui est coudé vers le bas et vers l'extrémité arrière de paroi de fond inférieur, pour permettre un meilleur enfichage et retrait du support (1) du bord (3) de face intérieure d'une cuvette de toilette ou du bord de face intérieure d'un urinoir, qu'ils ne seraient possibles sans le segment de clip en étrier (11a) coudé.

6. Système de conteneur odorant selon l'une quelconque ou plusieurs des revendications précédentes, la paroi antérieure (13) comportant sur l'extrémité supérieure de paroi antérieure un segment de paroi antérieure (13a) qui est coudé en oblique vers le haut et vers l'arrière, en direction de la paroi postérieure (10).

7. Système de conteneur odorant selon l'une quelconque ou plusieurs des revendications précédentes, le conteneur de bloc odorant (2) étant conçu de telle sorte qu'avec l'élément de fixation (20) soit relié au moins un élément (23) de conteneur de bloc odorant, qui contient respectivement un bloc odorant ou un produit de bloc odorant, l'élément (23) de conteneur de bloc odorant respectif comportant au moins un orifice à travers lequel de l'eau, de l'air et des gaz peuvent se mélanger avec l'environnement et avec l'eau.

8. Système de conteneur odorant selon l'une quelconque ou plusieurs des revendications précédentes, le conteneur de bloc odorant (2) étant conçu de telle sorte que l'élément de fixation (20) soit partiellement entouré dans au moins un bloc odorant, ou pressé ou coulé dans un bloc odorant.

9. Système de conteneur odorant selon l'une quelconque ou plusieurs des revendications précédentes, l'élément de fixation (20) comportant une poignée de maintien (25) qui est placée de telle sorte que lorsque le conteneur de bloc odorant (2) est relié avec le support (1) et le support (1) est relié avec le bord (3) de face intérieure d'une cuvette de toilette ou avec le bord de face intérieure d'un urinoir, elle déborde vers l'intérieur en direction de la cuvette de toilette, pour être facilement préhensible à la main, pour permettre avec la poignée de maintien (25) d'enficher le conteneur de bloc odorant (2) sur le support (1) et de l'en retirer à nouveau.

10. Système de conteneur odorant selon l'une quelconque ou plusieurs des revendications précédentes, le bloc odorant ou le produit de bloc odorant contenant au moins l'un des produits suivants : un agent antibactérien, un agent fongicide, un agent antiviral, un agent antiseptique, un agent germicide, une fragrance, un parfum, une fragrance chimique ou biologique, un agent nettoyant et / ou désinfectant.

11. Système de conteneur odorant selon l'une quelconque ou plusieurs des revendications précédentes, sur l'élément de fixation (20) étant placée une pluralité d'éléments (23) de conteneur de bloc odorant ou de blocs odorants et les éléments (23) de conteneur de bloc odorant ou les blocs odorants étant reliés les uns aux autres et comportant chaque fois l'étrier (21) et étant manuellement séparables les uns des autres par une zone de rupture théorique, de telle sorte qu'un, deux ou plusieurs des éléments (23) des conteneurs de bloc odorant ou des blocs odorants puissent être reliés avec le support (1).

12. Système de conteneur odorant selon l'une quelconque ou plusieurs des revendications précédentes, la fente (14) comportant sur un segment antérieur de paroi de fond inférieur, sur l'extrémité antérieure de paroi de fond inférieur des nervures (14a) s'écoulant à la transversale, qui forment un rétrécissement et le seuil lors de l'insertion dans la fente (14).

13. Système de conteneur odorant selon l'une quelconque ou plusieurs des revendications précédentes, l'extrémité supérieure de paroi antérieure et / ou l'extrémité antérieure du clip en étrier étant exposées.

14. Système de conteneur odorant selon la revendication 13, la paroi postérieure (10), la paroi de fond inférieur (12), la paroi antérieure (13) et le clip en étrier (11) étant conçus de telle sorte que le support (1) soit enfichable sur la surface de serrage (15) par l'épaisseur de la surface de serrage, entre l'extrémité supérieure exposée de la paroi antérieure et l'extrémité antérieure exposée du clip en étrier.

15. Système de conteneur odorant selon l'une quelconque ou plusieurs des revendications précédentes 1 à 13, la paroi postérieure (10), la paroi de fond inférieur (12), la paroi antérieure (13) et le clip en étrier (11) étant conçus de telle sorte que le support (1) soit enfichable sur la surface de serrage (15) par l'épaisseur de la surface de serrage, et lorsqu'il est enfiché, soit enserré sur celle-ci de telle sorte que lorsque le support (1) est enfiché, la surface de serrage (15) se situe entre le clip en étrier (11) et la paroi antérieure (13).
